# DEMANDE DE BREVET EUROPEEN

(11) **EP 2 525 018 A1**
(43) Date de publication de la demande: **21.11.2012**
(21) Numéro de dépôt: 12167906.2
(22) Date de dépôt: 14.05.2012
(51) Int. Cl.: E04G 21/32

(54) **Dispositif de lestage d?un garde-corps sur une surface telle qu'une toiture ou terrasse**

(30) Priorité: 17.05.2011 FR 1154278
(71) Demandeur: DANI ALU, 69280 Sainte Consorce (FR)
(72) Inventeur: Laffay, Serge, 69340 FRANCHEVILLE (FR); Duplat, Bruno, 69340 FRANCHEVILLE (FR); Rulliere, Patrice, 42800 Saint Martin la Plaine (FR); Peyron, Grégory, 69126 BRINDAS (FR); Canivet, Damien, 69160 Tassin (FR); Kula, Cédric, 69001 LYON (FR); Blain, David, 69630 CHAPONOST (FR)
(74) Mandataire: Chevalier, Renaud Philippe

(57) **Abrégé**

Installation de lestage d'un garde-corps (2) équipé de plusieurs poteaux (20) sur une surface, telle qu'une toiture ou terrasse, ladite installation comportant :
- au moins deux dispositifs de lestage (1) comportant des premiers moyens de liaison (3),
- des premiers moyens de raccordement (5) pour le raccordement de chaque dispositif de lestage (1) à un poteau (20), lesdits premiers moyens de raccordement étant reliés aux dispositifs de lestage (1) par l'intermédiaire desdits premiers moyens de liaison (3),
ladite installation étant caractérisée en ce que chaque dispositif de lestage (1) comporte des deuxièmes moyens de liaison (4), et en ce qu'elle comporte en outre des deuxièmes moyens de raccordement (6) pour le raccordement de chaque dispositif de lestage (1) à au moins un autre dispositif de lestage (1) adjacent, les deuxièmes moyens de raccordement (6) étant reliés aux dispositifs de lestage (1) par l'intermédiaire des deuxièmes moyens de liaison (4).

## Description

La présente invention se rapporte à une installation de lestage d'un garde-corps sur une surface telle qu'une toiture ou terrasse.

Il est connu du document DE 200 18 960 U1 de prévoir une installation de lestage de garde-corps comportant des lests reliés à des poteaux de support de lisses de garde-corps au moyen de barres pourvues chacune d'une articulation centrale. Une telle installation de lestage associe ainsi à chaque poteau un lest qui lui est dédié spécifiquement. Ainsi, les lests appliquent un effort de lestage relativement localisé sur la surface, requérant ainsi une masse de lestage relativement importante et susceptible d'endommager la surface.

La présente invention vise à remédier à cet inconvénient et concerne une installation de lestage d'un garde-corps équipé de plusieurs poteaux sur une surface, telle qu'une toiture ou terrasse, ladite installation comportant :
- au moins deux dispositifs de lestage comportant des premiers moyens de liaison,
- des premiers moyens de raccordement pour le raccordement de chaque dispositif de lestage à un poteau, lesdits premiers moyens de raccordement étant reliés aux dispositifs de lestage par l'intermédiaire desdits premiers moyens de liaison,
ladite installation étant remarquable en ce que chaque dispositif de lestage comporte des deuxièmes moyens de liaison, et en ce qu'elle comporte en outre des deuxièmes moyens de raccordement pour le raccordement de chaque dispositif de lestage à au moins un autre dispositif de lestage adjacent, les deuxièmes moyens de raccordement étant reliés aux dispositifs de lestage par l'intermédiaire des deuxièmes moyens de liaison.

Ainsi, une telle installation de lestage selon l'invention permet, par l'intermédiaire des seconds moyens de liaison, de relier chaque dispositif de lestage par les deuxièmes moyens de raccordement à un ou plusieurs autres dispositifs de lestage adjacents. Ainsi, lorsque les deuxièmes moyens de raccordement sont reliés aux dispositifs de lestage selon l'invention, chaque dispositif de lestage se trouve alors associé à au moins un autre dispositif de lestage, formant ainsi un réseau ou un maillage entre les poteaux, les moyens de raccordement et les dispositifs de lestage. Par conséquent, cette association permet de mieux répartir l'effort de lestage sur la surface et de réduire les masses de lestage à employer.

Bien entendu, au sens de la présente invention, les deuxièmes moyens de raccordement sont distincts des premiers moyens de raccordement, et les deuxièmes moyens de raccordement relient deux dispositifs de lestage adjacents directement entre eux.

Dans un mode de réalisation, les premiers moyens de liaison s'étendent suivant une première direction, et les deuxièmes moyens de liaison s'étendent suivant une deuxième direction de préférence perpendiculaire à la première direction.

Ainsi, un tel agencement des premier et deuxième moyens de liaison autorise l'association d'un dispositif de lestage selon l'invention avec une pluralité d'autres dispositifs de lestage, et ce avec un encombrement surfacique réduit.

Avantageusement, les premiers moyens de liaison et/ou les deuxièmes moyens de liaison définissent un plan de symétrie médian du dispositif de lestage.

Ainsi, un tel dispositif de lestage peut être mis en position facilement relativement aux premier et deuxième moyens de raccordement.

Selon une caractéristique, le dispositif de lestage présente une embase destinée à reposer sur la surface.

Selon une forme d'exécution, les premiers moyens de liaison comportent au moins gorge ménagée dans l'embase.

Selon une forme d'exécution, les deuxièmes moyens de liaison comportent au moins une gorge ménagée dans l'embase.

Dans un mode de réalisation, les premiers moyens de liaison et/ou les deuxièmes moyens de liaison s'étendent de part en part de l'embase.

Ainsi, il existe une liaison continue entre les premiers et/ou les deuxièmes moyens de raccordement et le dispositif de lestage.

L'invention concerne également les caractéristiques suivantes :
- chaque dispositif de lestage est réalisé sous la forme d'une coque, de préférence en polyéthylène haute densité, à l'intérieure de laquelle est disposé un matériau de lestage tel que du béton.
- l'installation comporte en outre des dalles supportées par les dispositifs de lestage ;
- les premiers moyens de raccordement sont chacun réalisés sous la forme d'une traverse, notamment de type rail ;
- les deuxièmes moyens de raccordement sont chacun réalisés sous la forme d'une poutre, notamment du type profilé tubulaire
- l'installation comporte des moyens de lestage supplémentaires montés sur les deuxièmes moyens de raccordement entre au moins deux dispositifs de lestage et/ou sur les premiers moyens de raccordement entre les poteaux et les dispositifs de lestage, afin d'optimiser la répartition de l'effort de lestage sur la surface ;
- les premiers moyens de raccordement sont fixés sur les deuxièmes moyens de raccordement.

D'autres caractéristiques et avantages apparaîtront dans la description qui va suivre de différents modes de réalisation d'une installation de lestage selon l'invention, donnés à titre d'exemples non limitatifs, en référence aux dessins annexés dans lesquels :
- la figure 1 est une vue en perspective de dessous d'un dispositif de lestage adaptée pour réaliser une installation conforme à l'invention,
- la figure 2 est une vue partielle en perspective d'une installation de lestage selon un premier mode de réalisation comportant des dispositifs de lestage de la figure 1,
- la figure 3 est une vue en perspective d'une installation de lestage selon un deuxième mode de réalisation,
- la figure 4 est une vue en perspective d'une installation de lestage selon un troisième mode de réalisation.

Pour les différents modes de réalisation, les mêmes références seront utilisées pour des éléments identiques ou assurant la même fonction, par souci de simplification de la description.

A la figure 1 est illustré un dispositif de lestage 1 d'un garde-corps 2 sur une surface telle qu'une toiture ou terrasse. Le dispositif de lestage 1 comporte une embase 10 destinée à reposer sur la surface. Le dispositif de lestage 1 comporte une première gorge 3 ménagée dans l'embase 10. La première gorge 3 s'étend suivant un axe X'-X. La première gorge 3 traverse de part en part l'embase 10. La première gorge 3 définit un plan de symétrie médian du dispositif de lestage 1.

Le dispositif de lestage 1 comporte deux deuxièmes gorges 4 ménagées dans l'embase 10. Les deux deuxièmes gorges 4 s'étendent suivant un axe Y'-Y sensiblement perpendiculaire à l'axe X'-X. Les deux deuxièmes gorges 4 s'étendent de part et d'autre de la première gorge 3. Les deux deuxièmes gorges 4 définissent également un plan de symétrie médian du dispositif de lestage 1.

En outre, le dispositif de lestage 1 comporte deux ouvertures 100 traversantes, et délimitant deux organes de préhension 101 du dispositif de lestage 1.

Comme visible à la figure 2, la première gorge 3 forme des premiers moyens de liaison reliant le dispositif de lestage 1 par des premiers moyens de raccordement à un poteau de support 20 de lisse du garde-corps 2. Les premiers moyens de raccordement comportent une traverse 5 raccordée au poteau de support 20 par l'intermédiaire d'un sabot de fixation 50.

Comme visible à la figure 2, les deux deuxièmes gorges 4 forment des deuxièmes moyens de liaison reliant le dispositif de lestage 1 par des deuxièmes moyens de raccordement à deux autres dispositifs de lestage 1 identiques. Les deuxièmes moyens de raccordement comportent au moins une poutre 6, notamment de type profilé tubulaire reliant les dispositifs de lestage 1 entre eux par l'intermédiaire de leurs deuxièmes moyens de liaison respectifs. Bien que non représentés à la figure 2, chaque dispositif de lestage 1 est reliée à à un poteau de support 20 correspondant à l'aide d'une traverse 5 spécifique.

Un procédé de mise en place des dispositifs de lestage 1 comporte les étapes consistant à :
- fixer la ou les poutres 6 à chaque traverse 5,
- monter les dispositifs de lestage 1 aux intersections entre la ou les poutres 6 et les traverse 5.

L'installation de lestage illustrée à la figure 3 diffère de l'installation de lestage illustrée à la figure 2 en ce que :
- chaque dispositif de lestage 1 présente une géométrie adaptée pour former un support d'une dalle 7, de sorte que des dalles 7 sont posées sur les dispositifs de lestage,
- elle comporte des moyens de lestage supplémentaires 1 a montés sur la ou les poutres entre deux dispositifs de lestage 1, ces moyens de lestage supplémentaires étant réalisés sous la forme de dispositifs de lestage du même type que les dispositifs de lestage 1 situés aux intersections entre poutre 6 et traverse 5.

L'installation de lestage illustrée à la figure 4 diffère de l'installation de lestage illustrée à la figure 2 en ce que :
- chaque dispositif de lestage 1 est réalisé sous la forme d'une coque, de préférence en polyéthylène haute densité, à l'intérieure de laquelle est disposé un matériau de lestage tel que du béton,
- des moyens de lestage supplémentaires 1 b sont disposés sur les traverse 5 de manière adjacente à chaque dispositif de lestage 1 afin d'augmenter l'effort de lestage, ces moyens de lestage supplémentaires 1 b étant réalisés sous la forme de dispositifs de lestage du même type que les dispositifs de lestage 1 situés aux intersections entre poutre 6 et traverse 5..

Bien entendu, les modes de réalisation de l'invention décrits ci-dessus ne présentent aucun caractère limitatif. Des détails et améliorations peuvent y être apportés dans d'autres variantes d'exécution sans pour autant sortir du cadre de l'invention.

C'est ainsi notamment que :
- dans l'installation de lestage illustrée à la figure 3, les dispositifs de lestage supplémentaires 1a peuvent ne pas être conformes à l'invention ou bien ne pas être utilisés,
- dans l'installation de lestage illustrée à la figure 4, les dispositifs de lestage 1 b peuvent ne pas être utilisés.

## Revendications

1. Installation de lestage d'un garde-corps (2) équipé de plusieurs poteaux (20) sur une surface, telle qu'une toiture ou terrasse, ladite installation comportant :
- au moins deux dispositifs de lestage (1) comportant des premiers moyens de liaison (3),
- des premiers moyens de raccordement (5) pour le raccordement de chaque dispositif de lestage (1) à un poteau (20), lesdits premiers moyens de raccordement étant reliés aux dispositifs de lestage (1) par l'intermédiaire desdits premiers moyens de liaison (3),
ladite installation étant **caractérisée en ce que** chaque dispositif de lestage (1) comporte des deuxièmes moyens de liaison (4), et **en ce qu'**elle comporte en outre des deuxièmes moyens de raccordement (6) pour le raccordement de chaque dispositif de lestage (1) à au moins un autre dispositif de lestage (1) adjacent, les deuxièmes moyens de raccordement (6) étant reliés aux dispositifs de lestage (1) par l'intermédiaire des deuxièmes moyens de liaison (4).

2. Installation de lestage selon la revendication 1, **caractérisée en ce que** les premiers moyens de liaison s'étendent suivant une première direction (X'-X), et **en ce que** les deuxièmes moyens de liaison s'étendent suivant une deuxième direction (Y'-Y) de préférence perpendiculaire à la première direction (X'-X).

3. Installation de lestage selon la revendication 1 ou 2, **caractérisée en ce que** les premiers moyens de liaison et/ou les deuxièmes moyens de liaison définissent un plan de symétrie médian du dispositif de lestage (1).

4. Installation de lestage selon l'une quelconque des revendications précédentes, **caractérisée en ce que** chaque dispositif de lestage (1) présente une embase (10) destinée à reposer sur la surface.

5. Installation de lestage selon la revendication 4, **caractérisée en ce que** les premiers moyens de liaison comportent au moins une gorge (3) ménagée dans l'embase (10).

6. Installation de lestage selon les revendications 4 ou 5, **caractérisée en ce que** les deuxièmes moyens de liaison comportent au moins une gorge (4) ménagée dans l'embase (10).

7. Installation de lestage selon l'une des revendications 4 à 6, **caractérisée en ce que** les premiers moyens de liaison et/ou les deuxièmes moyens de liaison s'étendent de part en part de l'embase (10).

8. Installation de lestage selon l'une des revendications précédentes, **caractérisée en ce que** chaque dispositif de lestage (1) est réalisé sous la forme d'une coque, de préférence en polyéthylène haute densité, à l'intérieure de laquelle est disposé un matériau de lestage tel que du béton.

9. Installation de lestage selon l'une des revendications précédentes, **caractérisée en ce qu'**elle comporte en outre des dalles (7) supportées par les dispositifs de lestage (1).

10. Installation de lestage selon l'une quelconque des revendications précédentes, **caractérisée en ce que** les premiers moyens de raccordement sont chacun réalisés sous la forme d'une traverse (5) notamment de type rail.

11. Installation de lestage selon l'une quelconque des revendications précédentes, **caractérisée en ce que** les deuxièmes moyens de raccordement sont chacun réalisés sous la forme d'une poutre (6), notamment du type profilé tubulaire.

12. Installation de lestage selon l'une quelconque des revendications précédentes, **caractérisée en ce qu'**elle comporte des moyens de lestage supplémentaires (1 a ; 1 b) montés sur les deuxièmes moyens de raccordement (6) entre au moins deux dispositifs de lestage (1) et/ou sur les premiers moyens de raccordement '5) entre les poteaux (20) et les dispositifs de lestage (1).

13. Installation de lestage selon l'une quelconque des revendications précédentes, **caractérisée en ce que** les premiers moyens de raccordement (5) sont fixés sur les deuxièmes moyens de raccordement (6).
